# EUROPÄISCHE PATENTSCHRIFT

(11) **EP 0 658 317 B1**
(45) Veröffentlichungstag und Bekanntmachung des Hinweises auf die Patenterteilung: **16.08.2000**
(21) Anmeldenummer: 94115638.2
(22) Anmeldetag: 05.10.1994
(51) Int. Cl.: A24B 15/12, A24B 15/14, A24D 1/02

(54) **Stabförmiges Rauchprodukt**
Rod-shaped smoking article
Article à fumer formant un cylindre

(30) Priorität: 07.10.1993 DE 4334222
(43) Veröffentlichungstag der Anmeldung: 21.06.1995
(73) Patentinhaber: H.F. & Ph.F. Reemtsma GmbH, 22605 Hamburg (DE)
(72) Erfinder: Kossmehl, Peter Walter, D-77933 Lahr (DE); Mentzel, Edgar, D-25451 Quickborn (DE); Seidel, Henning, Dr., D-21358 Mechtersen (DE); Wildenau, Wolfgang, D-23853 Bargfeld-Stegen (DE); Noe, Hans, D-25451 Quickborn (DE)
(74) Vertreter: Freiherr von Uexküll, Jürgen-Detlev, Dr. Rer. Nat. Dipl.-Chem.

(56) Entgegenhaltungen:
- EP-A- 0 495 567
- FR-A- 2 185 919
- GB-A- 1 093 696
- LU-A- 66 490
- US-A- 3 729 009
- US-A- 5 143 097

## Beschreibung

Die Erfindung betrifft ein stabförmiges Rauchprodukt mit einen strangförmigen Kern aus zerkleinerten Rauchtabak, der von einen Mantel aus nach einen Papierherstellungsverfahren hergestellten Tabakfolien umgeben ist.

Es ist allgemein bekannt, Tabakfolien, die auch als Blätter aus rekonstituiertem Tabak bezeichnet werden, nach Papierherstellungsverfahren z.B. gemäß US-A-4, 182, 349 herzustellen. Bei derartigen Verfahren werden grundsätzlich in einer ersten Stufe Stengel der Tabakpflanze, Tabakrippen und andere bei der Cigarettenherstellung nicht verwertbare Tabakbestandteile insbesondere Feinstanteile aber auch Tabakblätter zerfasert und mit beispielsweise erwärmten Wasser oder anderen wässrigen Flüssigkeiten bestimmter Temperaturen vermischt bzw. ausgewaschen, wonach mittels einer Siebvorrichtung der die wasserlöslichen Bestandteile enthaltende Extrakt abgezogen wird; in einer zweiten Stufe werden die Cellulosebestandteile gegebenenfalls nach weiteren Zwischenstufen wie Homogenisieren, nochmaligem Sieben oder Reinigen, zusammen mit Füllstoffen und anderen Zusätzen nach weiteren Zwischenstufen auf das Sieb einer Papierherstellungsvorrichtung gegeben. Auf die so erhaltene Rohfolie wird der eingeengte Tabak-Extrakt aufgebracht und diese zur endgültigen Tabakfolie verarbeitet.

Die nach derartigen Extrakt-Verfahren hergestellten Tabakfolien wurden bislang einmal in kleingeschnittener Form zur Streckung von Rauchtabak in Cigaretten oder Cigarillos eingesetzt, wobei man in erster Linie die für die Cigarettenherstellung ungeeigneten Feinanteile und Rippen als rauchbares Material einsetzen konnte. Zum anderen wurden derartige Tabakfolien wegen ihrer gleichmäßigen Struktur und besseren mechanischen Eigenschaften als Deckblätter für Cigarillos verwendet.

Der Einsatz von Tabakfolien als Umblatt oder Deckblatt für Rauchprodukte ist aus vielerlei Gründen problematisch, weil die Tabakfolien aufgrund des Tabakausgangsmaterials sensorisch unzureichend und/oder wegen der dunkleren Färbung für den Verbraucher wenig ansprechend sind. Es sind zahlreiche Versuche unternommen worden, diese Nachteile zu beheben, wie beispielsweise durch enzymatische Aufbereitung des Extraktes. Derartige Maßnahmen waren bislang wenig erfolgreich und führten auch zu Produkten, die gesetzlichen Bestimmungen nicht entsprachen. Darüber hinaus ergaben sich erhebliche Schwierigkeiten hinsichtlich der geforderten Eigenschaften derartiger Tabakfolien hinsichtlich ihrer Reißfestigkeit, ihrer Wasserbeständigkeit bzw. Speichelfestigkeit oder ganz allgemein hinsichtlich ihrer Raucheigenschaften, wie Porosität, Abbrennverhalten, Aschegehalt und insbesondere hinsichtlich des vom Verbraucher gewohnten Raucharomas.

Zur Behebung dieser Nachteile hat man einmal versucht, den Anteil an Tabakrippenmaterial gegenüber dem Anteil an Tabakblattabfall, wie Tabakgrus bzw. Tabakstaub zu erhöhen, um dadurch eine bessere Verarbeitbarkeit auf Papierherstellungsvorrichtungen mit entsprechend besserer Reißfestigkeit zu ermöglichen. Der bei diesen Tabakfolien auftretende "kratzige" Geschmack wurde durch die Beigabe tabakfremder Chemikalien gemindert. Zum anderen wurde vorgeschlagen, den Extrakt aus tabakeigenen Stoffen entsprechend zu behandeln oder den Anteil an Tabakrippenmaterial zu verringern.

Im einzelnen wurde entsprechend der zuerst erwähnten Verfahrensweise z.B. gemäß LU 66 490 A eine papierähnliche Tabakfolie auf einer Langsiebpapiermaschine aus 60 Gew.% gemahlenen Tabakrippen, 30 Gew.% Tabakblattabfall wie Grus bzw. Staub und 10 Gew.% Sulfatzellstoff hergestellt; da diese Tabakfolie geschmacklich unzulänglich war, wurden zur Geschmacksverbesserung, bezogen auf die Trockensubstanz 5 Gew.% metallorganische Chelat- oder Komplexverbindungen zugesetzt. Nach US 3 729 009 A wurden analog nach einem Papierherstellungsverfahren Tabakfolien aus Tabakrippenmaterial einerseits und Tabakblattabfall wie Tabakstaub andererseits in einem Mengenverhältnis von 3 : 1 eingesetzt und die Zugabe eines aus diesen Komponenten gewonnenen Extraktes in einer auf das getrocknete Endprodukt bezogene Menge von 50 Gew.% vorgesehen, wobei wegen des unzulänglichen Geschmackes, der auch auf den größten Anteil am Tabakrippenmaterial beruht, zur Geschmacksverbesserung bis zu 3 Gew.% Carbamid und bis zu 4 Gew.% einer C16 bis C18 Fettsäureseife, bezogen jeweils auf das Gewicht der vorhandenen Tabakrippen, zugegeben. Diese Tabakfolien können auch unter Zusatz von etwa 20 Gew.% Fremdcellulose hergestellt und als Deckblatt oder Umblatt für Cigarillos verwendet werden. Da der Zusatz von metallorganischen Chelaten bzw. von Carbamid und Fettsäureseifen nicht zu geschmacklich akzeptablen und auch wegen gesetzlicher Verordnungen bezüglich zulässiger Zusätze zu nicht marktfähigen Produkten geführt hat, wurde die oben erwähnte weitere Alternative vorgeschlagen, indem man z.B. gemäß GB 1 093 696 A vorschlug, eine als Cigarrendecke geeignete Tabakfolie aus Blatt- und Stammkomponenten sowie Tabakstaub im Verhältnis von 3 : 1 einzusetzen und den aus diesen Komponenten erhaltenen Extrakt zu zentrifugieren und nur einen Teil der wässrigen Phase dem Cellulosematerial zuzuführen.

Letztlich wurde nach der EP 0 495 567 A zur Herstellung eines stabförmigen Rauchproduktes mit einem Umblatt oder Deckblatt aus Tabakfolie mit einem Gehalt bis nur zu 5 % Tabakstengel vorgeschlagen, den Extrakt nur in einer begrenzten Menge, nämlich nicht über 20 Gew.% (bezogen auf das Gewicht der Tabakfolie) wieder aufzubringen. Auch hier läßt die geschmackliche Qualität oder das Aroma eines derartigen Produktes zu wünschen übrig.

Alle diese Produkte haben den Nachteil, daß einmal das zur Herstellung der Tabakfolien eingesetzte Tabakmaterial zu unliebsamen Geschmacksrichtungen führt und der aufdringliche und schwere Geruch des Nebenrauches von vielen Rauchern nicht akzeptiert wird. Diese geschmackliche und ebenso die geruchliche Beeinträchtigung wird bei einem Tabakprodukt mit einer Ummantelung aus beispielsweise zwei Tabakfolien noch verstärkt, weil diese etwa 20 Gew.% des Tabakproduktes gegenüber dem Kern aus zerkleinertem Rauchtabak ausmachen und somit den Geschmackseindruck des Hauptrauches erheblich beeinflussen bzw. mindern, ebenso den Geruchseindruck des Nebenrauches.

Der Erfindung liegt die Aufgabe zugrunde, ein neuartiges Rauchprodukt der eingangs erwähnten Art vorzuschlagen, welches einmal die vom Raucher erwartete typische Geschmacksrichtung befriedigt, die bislang von mit Tabakfolien ummantelten Rauchprodukten nicht erreicht werden konnte, und welches zum anderen die Qualität des Nebenrauches verbessert. Letzlich wird ein derart ummanteltes Rauchprodukt vorgeschlagen, bei dem der aus Tabakfolien gebildete Mantel hinsichtlich der physikalischen Folien-Kenndaten so ausgebildet ist, daß das Rauchprodukt auf üblichen Cigaretten- bzw. Cigarillo-Fertigungsanlagen wirtschaftlich hergestellt werden kann und somit die Anforderungen bezüglich Reißfestigkeit und Dehnung einer derartigen Mantelherstellung erfüllt, wobei ferner Glimmgeschwindigkeit und Porosität eine Steuerung des Rauchangebots ermöglichen.

Zur Lösung dieser Aufgabe wird daher ein Rauchprodukt vorgeschlagen, welches gemäß Hauptanspruch gestaltet ist, wobei besonders bevorzugte Ausführungen in den Unteransprüchen aufgeführt sind. Insbesondere wird auch die Verwendung der Rauchprodukte als neuartige Steckcigarillos vorgeschlagen.

Grundsätzlich ist bei der Herstellung der Tabakfolien des stabförmigen Rauchproduktes gemäß Erfindung zwischen zwei unterschiedlichen Papierherstellungsverfahren zu unterscheiden, zum einen das eingangs beschriebene als "TF-1" bezeichnete Verfahren mit anteiliger Extraktrückführung und Einsatz von Tabakstengeln oder von Tabakstengel- bzw. Tabakrippenmaterial und Lamina-Tabakmaterial, sowie zum anderen ein für die Tabakfolienherstellung neues und als "TF-2" bezeichnetes Verfahren ohne Extraktrückführung und Einsatz von ausschließlich Lamina-Tabakmaterial, verbunden mit einem nahezu quantitativen Umlauf kaltwasserlöslicher Tabakauszüge in der Siebpartie einer Papierherstellungsanlage.

Vorzugsweise werden die Tabakfolien für das Deckblatt, also der äußeren Umhüllung des stabförmigen Rauchproduktes, nach dem "TF-1"-Verfahren und die für das Umblatt, also der (inneren) Umhüllung des Kerns des stabförmigen Rauchproduktes, nach dem "TF-2"-Verfahren gefertigt. Dies ergibt überraschenderweise eine geruchliche Besserstellung des Nebenrauches des erfindungsgemäßen Produktes gegenüber dem Nebenrauch von herkömmlichen, vergleichbaren Produkten wie handelsüblichen Cigarillos. Dabei wird jedoch nicht die Menge des Nebenrauches, sondern ausschließlich seine geruchliche Qualität entscheidend verbessert; der Nebenrauch verliert seine aufdringliche, von vielen Rauchern nicht akzeptierte, dunkle, duffe Note.

Dieser Effekt kann aber auch wiederum unerwarteterweise erzielt werden mit einer anderen, bevorzugten Ausführungsform gemäß Erfindung, bei der ausschließlich Tabakfolien nach "TF-1" eingesetzt werden, wobei jedoch der Deckblatt-Tabakfolie erheblich mehr Tabakextrakt zu- bzw. rückgeführt wird als der Umblatt-Tabakfolie. Insgesamt enthält dann der hier aus zwei Lagen bestehende Mantel des stabförmigen Rauchproduktes bezogen auf die Trockensubstanz eine Tabakextrakt-Menge von mehr als 20 Gew.%.

Letztlich sind auch Kombinationen der nach beiden Verfahren hergestellten Tabakfolien zur Fertigung des stabförmigen Rauchproduktes gemäß Erfindung möglich, die zumindest anteilig die vorteilhaften, überraschenden Effekte ergeben, was den Rauchern von beispielsweise "klassischen" Cigarillos den Umstieg auf das erfindungsgemäße Produkt vermutlich erleichtert.

### Tabakfolie nach TF-1

Zur Herstellung des stabförmigen Rauchproduktes gemäß Erfindung ist es wesentlich, daß die nach dem Papierherstellungsverfahren gemäß TF-1 hergestellte Tabakfolie zu 75 bis 100 Gew.% aus im wesentlichen aus (a) Tabakcellulose und (b) Tabakextrakt bestehenden tabakeigenen Bestandteilen besteht. Die Tabakcellulose wird aus einer zerkleinerten Blatt- oder Schnitt-Tabakmischung, aus Tabakgrus (scrap), aus Tabakstengeln und aus Tabakrippenmaterial erhalten, wobei die aromaintensiven Komponenten, nämlich die Blatt-Tabakmischung und der Tabakgrus mit einer Teilchengröße von etwa 1 bis 5 und vorzugsweise 1,5 bis 4 mm einerseits und die für den Celluloseanteil stärker bestimmenden Komponenten, nämlich Tabakrippenmaterial andererseits in einem Gewichtsverhältnis von 1 : 1,1 bis 1 : 5 vorliegen. Der Tabakextrakt wird aus einer zerkleinerten Blatt- Tabakmischung und Tabakrippenmaterial erhalten.

Ferner werden zur Herstelung der Tabakfolien bis zu 20 Gew.% und vorzugsweise 8 bis 14 Gew.% Fremdcellulose wie Weichholz-, Hanf- bzw. Flachs-Cellulose eingesetzt. Wenn die Tabakcellulose vollständig oder teilweise aus Tabakstengeln herrührt, kann der Anteil an Fremdcellulose ohne Beeinträchtigung der physikalischen Eigenschaften der Tabakfolie entsprechend verringert werden.

Es ist vorteilhaft, wenn zur Herstellung dieser Tabakfolie etwas weniger als die Hälfte des zur Herstellung der Tabakfolie erforderlichen Tabakmaterials aus einer hochwertigen Schnitt-Tabakmischung besteht, die beispielsweise aus einer Mischung aus Virginia-Tabak, Burley-Tabak, Orient-Tabak und Blährippen von Virginia-Tabak besteht.

Bezüglich der Tabakcellulose liegt der zur Herstellung der Tabakfolie erforderliche Anteil an Tabakrippenmaterial etwas höher, was im Hinblick auf die physikalischen Eigenschaften der Tabakcellulose erforderlich ist. Allerdings soll das Verhältnis von Blatt- bzw. Schnitt-Tabakmischung zu Tabakrippen- bzw. Tabakstengelmaterial nicht einen Wert von 1 : 5 überschreiten, da sonst die aromabestimmten Raucheigenschaften der Tabakfolie nachteilig beeinflußt werden. Gegebenenfalls kann dies jedoch durch die Zugabe von tabakeigenen Aromen während des letzten Schrittes des Folienfertigungsprozesses kompensiert werden.

Wesentlich ist, daß bei der Herstellung der Tabakfolie der Extrakt in einer Menge von mehr als 20 Gew.% der Tabakfolie auf das bei diesem Verfahren erhaltene Cellulosematerial aufgebracht wird. Wenn der Extrakt einen erhöhten Anteil eines Lamina-Tabakextraktes enthält, werden die für das endgültige Rauchprodukt erforderlichen Aromabestandteile angereichert.

### Tabakfolie nach TF-2

Diese nach einem anderen Papierherstellungsverfahren gefertigte Tabakfolie besteht bezüglich ihres Tabakanteils im wesentlichen aus Lamina-Tabakmaterial. Dieses wird bezogen auf die Tabakfolie in einer Menge von 75 bis 80 Gew.% zusammen mit 10 bis 20 Gew.% langfaseriger Fremdcellulose zerkleinert und bei nahezu vollständigem Umlauf der kaltwasserlöslichen Tabakauszüge in der Siebpartie einer Papierherstellungsanlage auf dieser als Rohfolie erhalten. Die weiterhin erforderlichen üblichen Zusatzstoffe wie Bindemittel, Füllstoffe und die den Abbrand beeinflussenden Mittel sowie Aromastoffe können in einer Menge bis zu 15 Gew.% sowohl bei Herstellung der Rohfolie als auch später bei der Konditionierung dieser zugesetzt werden.

Es ist von Vorteil, wenn die Tabakfolie in ihrer geschmacksrelevanten Tabakmischungszusammensetzung der Zusammensetzung der Blatt- bzw. Schnitt-Tabakmischung des Einlegetabaks bzw. des Kernes des stabförmigen Rauchproduktes entspricht. Dies ist einerseits zur Erzielung der gewünschten Geschmacksrichtung - vorzugsweise "American Blend" - erforderlich, andererseits im Hinblick auf eine einfache, kostengünstige Fertigung des stabförmigen Rauchproduktes insgesamt von Vorteil, da mit der gleichen Tabak-Mischung sowohl der Mantel als auch der Kern gefertigt werden können. Man kann auch abweichend davon die Tabakmischungszusammensetzung der Tabakfolie von der Mischungszusammensetzung des Einlegetabaks abändern.

Zur Herstellung der Tabakfolie sowohl nach TF-1 als auch nach TF-2 können noch bis zu 20 Gew.% Fremdcellulose zugesetzt werden, wodurch die physikalischen Eigenschaften der Tabakfolie verbessert werden.

Als Zusatzstoffe können bei der Herstellung wiederum beider Tabakfolien nach TF-1 und TF-2 übliche Bindemittel wie Methylcellulose, Dextrine, Pektine, Alginate, Stärke, Gummen, Amylose, Carboxymethylcellulose, Honig, Maissirup oder andere Polysaccharide verwendet werden. Als Füllstoff kann beispielsweise Calciumcarbonat oder Titandioxyd eingesetzt werden. Als Abbrand beeinflussende Mittel werden meist Erdalkalicarbonate und Alkalisalze schwacher organischer Säuren wie Alkalicitrate oder -acetate eingesetzt.

Als Aromastoffe können nachträglich tabakeigene Aromastoffe oder Extrakte aus Tabakmischungen eingesetzt werden, beispielsweise durch eine on-line Beaufschlagung der an sich fertigen Tabakfolien mittels der Beaufschlagungsvorrichtung der Firma Kaymich (GB) (Kaymich-Applikator Modell FDU3 SYSM). Dabei erfolgt der Aromenauftrag vorzugsweise in alkoholischer Lösung, bevorzugt auf die Innenseite der Tabakfolien, um unerwünschte optische Effekte zu vermeiden, ganzflächig oder in Längsstreifen. Diese nachträgliche Folienaromatisierung kann sowohl bei der Tabakfolie gemäß TF-1 durchgeführt werden als auch bei der Tabakfolie gemäß TF-2.

**Tabelle I**

| Technischen Daten der Tabakfolien TF-1 bzw. TF-2: | | |
|---|---|---|
| | allgemeiner Bereich | vorzugsweise |
| Dehnung in % nach DIN 53112 | 1 - 1,4 | 1,15 - 1,3 |
| Porosität nach DIN ISO 2965 in Coresta-Einheiten | 30 - 200 | 80 - 120 |
| Flächengewicht nach DIN 53104 in g/m² | 35 - 70 | 45 - 55 |
| Feuchte nach DIN 10252 in % | 8 - 15 | 8 - 12 |
| Bruchlast nach DIN 53112 in g je 2,54 cm Breite | mind. 1000 | 1350 - 1600 |

Bei einer Ausführungsform der Erfindung ist der strangförmige Kern aus zerkleinertem Rauchtabak mit nur einer nach dem TF-1-Verfahren erhaltenen Tabakfolie ummantelt. Bei einer anderen Ausführungsform der Erfindung besteht der um den strangförmigen Kern gelegte Mantel aus ein oder mehr Lagen Tabakfolie, die sowohl beide nach dem TF-1-Verfahren oder beide nach dem TF-2-Verfahren erhalten worden sind, wobei es allerdings bevorzugt wird, die eine Lage und insbesondere die äußere Lage bzw. das Deckblatt nach dem TF-1-Verfahren herzustellen, während die innere Lage bzw. das Umblatt nach dem TF-2-Verfahren erhalten worden ist. Üblicherweise ist das Deckblatt, also die äußerste um den strangförmigen Kern gebildete Lage des Mantels, spiralförmig angeordnet, während das Umblatt, also die innerste um den strangförmigen Kern gebildete Lage des Mantels, in axialer Richtung eine Klebenaht aufweist.

Bei einem mit zwei Tabakfolien umhüllten Kern soll dieses Rauchprodukt im allgemeinen die in der folgenden Tabelle II aufgeführten technischen Daten haben:

**Tabelle II**

| | allgemeiner Bereich | vorzugsweise |
|---|---|---|
| Durchmesser in mm | 6 - 9 | 7,8 - 8,1 |
| Länge in mm | 50 - 250 | 55 - 75 |
| Massenglimmgeschwindigkeit in mg/min | 50 - 70 | 60 |
| Stopfdichte des Fülltabaks (Kern) in mg/cm³ | 190 - 270 | 210 - 240 |

Bei dem strangförmigen Kern aus zerkleinertem Rauchtabak hat vorzugsweise die Schnittbreite des Einlage- oder Fülltabaks die folgenden Werte:

| | |
|---|---|
| Mittelwert der Mischung | 2,2 mm |
| Virginia | 2,2 mm |
| Orient | 2,5 mm |
| Burley | 2,0 mm |

Der in einer wässrigen Aufschlämmung gemessene pH-Wert der Tabakfolie liegt bei 7,0.

Die Umhüllung bzw. der Mantel des erfindungsgemäßen Rauchproduktes kann bei einer Ausführungsform eine Endporosität haben, die größer als 30 und kleiner als 1 000 Coresta-Einheiten ist. Dieses Produkt ist wie ein üblicher Cigarillo für sich abrauchbar, kann aber auch in eine übliche Cigarettenfilterhülse gesteckt und dann geraucht werden. Bei einer anderen Variante gemäß Erfindung kann man die Tabakfolien des Mantels auch so herstellen, daß die Porosität des aus Deckblatt und Umblatt gebildeten Mantels in einem Bereich von 10.000 bis 30.000 Coresta-Einheiten liegt, also eine sehr große Porosität besitzt, so daß dieses Rauchprodukt für sich nicht abrauchbar ist und nur als Steckcigarillo in übliche bekannte Hülsen eingeschoben und geraucht werden kann.

Grundsätzlich kann das erfindungsgemäße für sich abrauchbare stabförmige Rauchprodukt nach der ersten Variante in einer für Cigarillos üblichen Länge hergestellt werden; es kann mit einem Filtermundstück üblicher Art, also auch mit einem ventilierten Filter, der vorzugsweise Laser-perforiert ist, versehen werden, was dem Trend zum Lights-Cigarillo berücksichtigt. Das erfindungsgemäße, stabförmige Rauchprodukt kann auch in übergroßen Längen hergestellt werden, um es gemäß DE PS 42 06 507 je nach Abrauchgewohnheiten abteilen zu können; es kann ferner gemäß DE PS 41 07 027 am Ende abgeschrägt sein, um es besser in entsprechende Hülsen einsetzen zu können.

Im folgenden wird die Erfindung durch Beispiele erläutert.

### Beispiel 1

Es wurde ein stabförmiges Rauchprodukt mit einem einlagigen Mantel als Cigarillo mit einem Durchmesser von 8,0 mm und einer Stranglänge von 70 mm gefertigt. Die Tabakeinlage bzw. der strangförmige Kern bestand aus einer Tabakmischung mit etwa 1.8 % Tabaknikotin und einer Stopfdichte von 210 mg/cm³, wobei die mittlere Schnittbreite des Kerntabaks von 60 Gew.% der Mischung bei 2,2 mm lag.

Der aus einer Lage bestehende Mantel war eine in axialer Richtung verklebte Tabakfolie, die nach dem Extraktions-Papierverfahren TF-1 erhalten worden war.

Die physikalischen Eigenschaften der Tabakfolie und deren Zusammensetzung sind in der folgenden Tabelle III aufgeführt.

**Tabelle III**

| | Deckblatt |
|---|---|
| Porosität in Coresta-Einheiten | 103 |
| Flächengewicht | 47,7 g/m² |
| Extrakt | 27,5 Gew.% |
| CaCO₃ | 6,3 Gew.% |
| TiO₂ | 4,4 Gew.% |
| Natriumacetat | 1,6 Gew.% |
| Rippe | 33,3 Gew.% |
| Lamina | 14,2 Gew.% |
| Fremdcellulose | 12,7 Gew.% |

Diese Cigarillos wurden bei 60 % relativer Feuchte und 21° C auf übliche Art konditioniert und von einem Expertenpanel geraucht und wie folgt bewertet:

Bewertung: Kräftiger "American-Blend" Geschmack mit ausgeprägter nussiger Burley-Note mit geringem Störfaktorniveau und einem kaum aufdringlichen, angenehmen Nebenrauch ohne die unerwünschte cigarrige Note.

### Beispiel 2

Es wurde ein stabförmiges Rauchprodukt nach Art eines zweilagigen Cigarillos mit einem Durchmesser von 8,0 mm und einer Stranglänge von 70 mm gefertigt. Die Tabakeinlage (Kern) bestand wiederum aus einer Tabakmischung mit etwa 1.8 % Tabaknikotin und einer Stopfdichte von 210 mg/cm³, wobei die mittlere Schnittbreite von 60 Gew.% der Mischung wiederum bei 2,2 mm lag.

Sowohl Umblatt als auch Deckblatt bestanden aus Tabakfolien, die nach dem Extraktions-Papierverfahren "TF-1" erhalten worden waren; das Deckblatt war spiralförmig mit einem Winkel von 30° um das Umblatt aufgelegt.

Die physikalischen Eigenschaften des Deckblattes entsprachen der Tabakfolie gemäß Beispiel 1; die der als Umblatt verwendeten Tabakfolie und deren Zusammensetzung sind in der folgenden Tabelle IV aufgeführt:

**Tabelle IV**

| | Umblatt |
|---|---|
| Porosität in Coresta-Einheiten | 76 |
| Flächengewicht | 41,8 g/m² |
| Extrakt | 15,4 Gew.% |
| CaC0₃ | 5,7 Gew.% |
| Ti0₂ | 3,5 Gew.% |
| Natriumacetat | 2,0 Gew.% |
| Rippe | 42,9 Gew.% |
| Lamina | 16,7 Gew.% |
| Fremdcellulose | 13,8 Gew.% |

Diese Cigarillos wurden bei 60 % relativer Feuchte und 21° C auf übliche Art konditioniert und von einem Expertenpanel geraucht und wie folgt bewertet: Kräftiger "American Blend" Geschmack wie bei dem Produkt gemäß Beispiel 1 mit ausgeprägter nussiger Burley-Note mit geringen Störfaktorniveau und einem kaum aufdringlichen, angenehmen Nebenrauch ohne die unerwünschte cigarrige Note.

### Beispiel 3

Es wurde ein Rauchprodukt analog Beispiel 2 hergestellt, wobei jedoch Umblatt und Deckblatt vertauscht wurden.

Bewertung: American-Blend-Charakter, aber weniger Aroma als das Produkt nach Beispiel 1; cellulosiger Beigeschmack sowie cellulosiger Raumduftnote.

### Beispiel 4

Es wurde ein Rauchprodukt analog Beispiel 2 hergestellt, welches jedoch mit einem ventilierten (18 % Filterventilation) Monoacetatfilter von 20 mm Länge und einem Rückhaltevermögen von 36 % (Retention) versehen war.

Bewertung: Deutlich reduzierter Kräftigkeitseindruck gegenüber dem Produkt nach Beispiel 2 bei typischem American-Blend-Aroma. Die sonst einer American-Blend-Mischung anhaftende Rauhigkeit war hier nicht mehr feststellbar.

### Beispiel 5

Es wurde ein Rauchprodukt analog Beispiel 2 hergestellt, wobei jedoch das Umblatt nach einem Papierherstellungsverfahren ohne Extraktrückführung nach TF-2 erhalten worden war und eine Porosität von 133 Coresta-Einheiten und ein Gewicht von 52 g/m² aufwies. Die Tabakmischung bestand aus 100 % Lamina-Tabak Die Tabakfolie enthielt, bezogen auf deren Trockengewicht, neben 10 Gew.% langfaseriger Fremdcellulose noch 75 Gew.% Laminatabak nebst

| | |
|---|---|
| CaCO_{3:} | 8,0 Gew.% |
| TiO₂: | 3,8 Gew.% |
| Na-acetat: | 1,8 Gew.% |
| Extrakt: | 1,4 Gew.% |

Bewertung: American Blend; leichte Schärfe, gutes Aroma, wie bei dem Produkt gemäß Beispiel 2, Nebenrauch sehr aromatisch, wenig cellulosig.

### Beispiel 6

Es wurde ein Rauchprodukt analog Beispiel 2 hergestellt, wobei jedoch das Deckblatt mit einer anderen Rezeptur nach TF-1 hergestellt worden war; die einzelnen Werte waren:

| | |
|---|---|
| Porosität | 78 Coresta-Einheiten |
| Gewicht | 48,2 g/m² |
| Extrakt | 29,3 Gew.% |
| CaCO₃ | 5,8 Gew.% |
| TiO₂ | 1,7 Gew.% |
| Na-acetat | 2,2 Gew.% |
| Fremdcellulose | 15,0 Gew.% |
| Rippen | 27,6 Gew.% |
| Virginia-Lamina | 18,4 Gew.% |

Bewertung: Blendcharakter mit einer leichten, süßen Schärfe eines typischen hocharomatisierten US-Orange-leaf-tabaks bei ausgewogener Kräftigkeit.

### Vergleich Beispiel 7

Es wurde ein Rauchprodukt analog Beispiel 6 hergestellt, wobei jedoch das Deckblatt nicht aus Tabakrippenmaterial und Lamina, sondern unter Verwendung der entsprechenden Menge, nämlich 46 Gew.% Tabakstengeln hergestellt wurde.

Bewertung: Erhöhte Schärfe bei sonst unveränderter Charakteristik des Aromas; deutlich bessere Oberflächenstruktur; die Verarbeitbarkeit war hinsichtlich der Reißfestigkeit deutlich besser.

### Vergleich Beispiel 8

Es wurd ein Rauchprodukt analog Beispiel 6 hergestellt, wobei jedoch der Tabakrippenanteil von 27,6 Gew.% durch die gleiche Menge an Tabakstengeln ersetzt wurde.

Bewertung: Sensorisch wie das Produkt gemäß Beispiel 6; hinsichtlich Oberflächenstruktur und Verarbeitbarkeit entsprach das Produkt etwa dem gemäß Beispiel 7.

Bei einer weiteren Ausführungsform der Erfindung ist das Rauchprodukt so ausgebildet, daß die äußerste Lage des Mantels als eine mit Filter versehene Hülse aus spiralförmig gewickelter und/oder blattförmig mit axialem Überlappungsbereich jeweils zumindest teilweise verklebter Tabakfolie geformt ist, in die der von der inneren Tabakfolie umhüllte Kern aus Rauchtabak einführbar ist, wobei die innere Tabakfolie gegebenenfalls auch aus mehreren Lagen bestehen kann. Je nach den Gegebenheiten kann entweder die äußerste Lage oder die innere Lage bzw. Tabakfolie hochporös sein, wobei dann die jeweilige andere Lage weniger porös ist; auch Mischformen hinsichtlich der Porosität sind durchführbar, solange ein insgesamt abrauchbares Produkt erhalten wird.

## Patentansprüche

1. Stabförmiges Rauchprodukt mit einen strangförmigen Kern aus zerkleinerten Rauchtabak, der von einem Mantel aus einer oder mehreren Lagen von nach einem Papierherstellungsverfahren aus Tabakzellulose, Tabakextrakt, Fremdzellulose und üblichen Zusatzstoffen hergestellten Tabakfolien umgeben ist, wobei die äußerste Lage als streifenförmiges Deckblatt spiralförmig unter einen spitzen Winkel zur Längsachse des Rauchproduktes um dieses gewickelt und zumindest teilweise verklebt ist und mindestens eine dieser den Kern unhüllenden Lagen eine axial verklebte Tabakfolie ist, welche wie folgt zusammengesetzt ist:
a) 75 bis 100 Gew% im wesentlichen aus Tabakcellulose und Tabakextrakt von tabakeigenen Bestandteilen, die sowohl aus einer Schnitt-Tabakmischung als auch aus Tabakrippenmaterial erhalten worden sind;
b) 0 bis 20 Gew% Fremdcellulose und
c) 0 bis 15 Gew% üblichen Zusatzstoffen wie Bindemitteln, Füllstoffen, Abbrand beeinflussenden Mitteln, Aromastoffen
**dadurch gekennzeichnet**, daß
d) die Tabakcellulose aus einer Schnitt-Tabakmischung und Tabakrippenmaterial im Verhältnis von 1 : 1,1 bis 1 : 5 stammt und
e) der Tabakextrakt in einem Mengenanteil über 20 Gew.% bezogen auf die Trockensubstanz der Tabakfolie vorliegt,
f) der Tabakextrakt aus einer zerkleinerten lamina Blatt - Tabakmischung und aus Tabakrippenmaterial im Gewichtsverhältnis 1 : 5 erhalten worden ist.

2. Rauchprodukt nach Anspruch 1, dadurch gekennzeichnet, daß bei der Tabakfolie (TF-1) das Mischungsverhältnis von zerkleinerter Blatt-Tabakmischung bzw. Tabakgrus zu Tabakrippenmaterial in einem Bereich von 1 : 1,5 bis 1 : 2,5 liegt.

3. Rauchprodukt nach Anspruch 1 bis 2, dadurch gekennzeichnet, daß die zerkleinerte Blatt-Tabakmischung bzw. der Tabakgrus, aus denen die Tabakfolie (TF-1) erhalten worden ist,
30 bis 40 Gew.% Virginia-Tabak,
35 bis 55 Gew.% Burley-Tabak,
5 bis 10 Gew.% Orient-Tabak und
1 bis 10 Gew.% Blährippen von Virginia-Tabak
mit einer Partikelgröße von mindestens 1,75 mm enthält.

4. Rauchprodukt nach Anspruch 1 bis 3, dadurch gekennzeichnet, daß das Tabakrippenmaterial, aus der die Tabakfolie (TF-1) erhalten worden ist, vorwiegend aus wärmebehandelten Virginia-Tabakrippen mit einer Länge von etwa 30 mm besteht.

5. Rauchprodukt nach Anspruch 1 bis 4, dadurch gekennzeichnet, daß bei der Herstellung der Tabakfolie (TF-1) der Tabak-Extrakt in einer auf die Trockensubstand der Tabakfolie bezogenen Menge von mehr als 20 Gew.% aufgebracht worden ist.

6. Rauchprodukt nach Anspruch 5, dadurch gekennzeichnet, daß der Tabakextrakt aus
a) einem bei höherer Temperatur gewonnenen Extrakt aus zerkleinertem Blatt-Tabak und Tabakrippenmaterial,
b) aus einem bei höherer Temperatur gewonnenen Extrakt aus Tabakrippenmaterial und
c) aus wasserlöslichen und nicht wasserlöslichen leicht flüchtigen extrahierten Aromastoffen besteht.

7. Rauchprodukt nach Anspruch 1 bis 6, dadurch gekennzeichnet, daß die Tabakfolie (TF-1) bis 12 Gew.% Calciumcarbonat und bis 2 Gew.% Natrium- oder Kaliumcitrat oder -acetat enthält.

8. Rauchprodukt nach Anspruch 1 bis 7, dadurch gekennzeichnet, daß eine weitere Tabakfolie (TF-2) des Mantels vorgesehen ist, die bezogen auf das Trockensubstanz-Gewicht der Tabakfolie aus den folgenden einzeln oder zumindest teilweise miteinander naß vermahlenen Komponenten besteht:
a) 75 bis 80 Gew.% im wesentlichen aus Lamina bestehendem Blatt-Tabak und
b) 10 bis 20 Gew.% langfaseriger Cellulose sowie aus
c) 0 bis 15 Gew.% üblichen Zusatzstoffen wie Bindemitteln, Füllstoffen, Abbrand beeinflussenden Mitteln und Aromastoffen.

9. Ruchprodukt nach Anspruch 8, dadurch gekennzeichnet, daß die langfaserige Cellulose von Manila, Sisal, Flachs, Hanf, Weichholz oder deren Mischungen erhalten worden ist.

10. Rauchprodukt nach Anspruch 8 und 9, dadurch gekennzeichnet, daß die Tabakfolie (TF-2) bis zu 12 Gew.% Calciumcarbonat und/oder bis zu 4 Gew.% Titandioxid und/oder bis zu 2 Gew% Natrium- oder Kaliumcitrat oder -acetat enthält.

11. Rauchprodukt nach Anspruch 8 bis 10, dadurch gekennzeichnet, daß die Tabakfolie (TF-2) in ihrer geschmacksrelevanten Tabakmischungszusammensetzung der Zusammensetzung der Schnitt-Tabakmischung des strangförmigen Kernes entspricht.

12. Rauchprodukt nach Anspruch 7 bis 11, dadurch gekennzeichnet, daß die eine Tabakfolie des Mantels als äußere spiralförmig gewickelte Deckblattfolie und die weitere Tabakfolie als axial verklebte Umblattfolie vorgesehen ist.

13. Rauchprodukt nach Anspruch 1 bis 12, dadurch gekennzeichnet, daß die Porosität des aus Deckblatt und Umblatt gebildeten Mantels größer als 30 und unter 1000 Coresta-Einheiten ist und für sich abrauchbar ist.

14. Rauchprodukt nach Anspruch 1 bis 13, dadurch gekennzeichnet, daß es mit einem üblichen gegebenenfalls ventilierten Filtermundstück versehen ist.

15. Verwendung eines Rauchproduktes nach Anspruch 1 bis 13 als ein in eine übliche Filtercigarettenhülse einführbares Steckcigarillo.

16. Rauchprodukt nach Anspruch 1 bis 11, dadurch gekennzeichnet, daß die Porosität des aus Deckblatt und Umblatt gebildeten Mantels über 10.000 Coresta-Einheiten liegt und es für sich nicht abrauchbar ist.

17. Verwendung eines Rauchproduktes nach Anspruch 16 als ein in eine übliche Filtercigarettenhülse einführbares Steckcigarillo.

18. Rauchprodukt nach Anspruch 1 bis 13 und 16, dadurch gekennzeichnet, daß der zerkleinerte Rauchtabak des Kerns eine mittlere Schnittbreite von etwa 2,2 mm hat.

19. Rauchprodukt nach Anspruch 18, dadurch gekennzeichnet, daß die Tabaksorten in dem Kern aus zerkleinertem Rauchtabak bestehen und die folgenden mittleren Schnittbreiten haben:
Burley: 2,0 mm
Blähtabak: 2,1 mm
Virginia: 2,2 mm
Orient: 2,5 mm

20. Rauchprodukt nach Anspruch 1 bis 14, 16, 18 und 19, dadurch gekennzeichnet, daß die äußerste Lage des Mantels als eine mit Filter versehene Hülse aus spiralförmig gewickelter und/oder blattförmig mit axialem Überlappungsbereich jeweils zumindest teilweise verklebter Tabakfolie geformt ist, in die der von der inneren Tabakfolie umhüllte Kern aus Rauchtabak einführbar ist.

## Claims

1. Rod-like smoking product having a strand-shaped core of chopped smoking tobacco, which is surrounded by a jacket of one or more layers of tobacco sheets produced according to a paper manufacturing process from tobacco cellulose, tobacco extract, foreign cellulose and conventional additives, wherein the outermost layer is wound around the smoking product spirally at an acute angle to the longitudinal axis of the smoking product as a strip-like-cover sheet and is at least partly adhered, and at least one of these layers enveloping the core is an axially adhered tobacco sheet, which is composed as follows:
a) 75 to 100 % by weight components peculiar to tobacco substantially consisting of tobacco cellulose and tobacco extract, which were obtained both from a cut tobacco mixture and from tobacco rib material;
b) 0 to 20 % wt. foreign cellulose and
c) 0 to 15 % wt. conventional additives such as binders, fillers, agents modifying combustion, and aroma materials,
characterised in that
d) the tobacco cellulose originates from a cut tobacco mixture and tobacco rib material in the ratio of 1:1.1 to 1:5, and
e) the tobacco extract is present in a quantity of more than 20 % wt. relative to the dry substance of the tobacco sheet,
f) the tobacco extract was obtained from a chopped lamina of leaf tobacco mixture and from tobacco rib material in the ratio by mass of 1:5.

2. Smoking product according to claim 1, characterised in that in the tobacco sheet (TF-1) the mixture ratio of chopped leaf tobacco mixture or tobacco fines to tobacco rib material is in the range from 1:1.5 to 1:2.5.

3. Smoking product according to claim 1 or 2, characterised in that the chopped leaf tobacco mixture or tobacco fines, from which the tobacco sheet (TF-1) was obtained contains
30 to 40 5 wt. Virginia tobacco
35 to 55 5 wt. Burley tobacco
5 to 10 % wt. Orient tobacco and
1 to 10 % wt. swelling ribs of Virginia tobacco
with a particle size of at least 1.75 mm.

4. Smoking product according to claim 1 to 3, characterised in that the tobacco rib material from which the tobacco sheet (TF-1) was obtained consists predominantly of heat-treated Virginia tobacco ribs with a length of about 30 mm.

5. Smoking product according to claim 1 to 4, characterised in that in the manufacture of the tobacco sheet (TF-1) the tobacco extract was applied in a quantity of more than 20 % wt. relative to the dry substance of the tobacco sheet.

6. Smoking product according to claim 5, characterised in that the tobacco extract consists of
a) an extract obtained at a relatively high temperature from chopped leaf tobacco and tobacco rib material,
b) of an extract obtained at a relatively high temperature from tobacco rib material,
c) very volatile extracted aroma substances which are water-soluble and non-water soluble.

7. Smoking product according to claim 1 to 6, characterised in that the tobacco sheet (TF-1) contains up to 12 % wt. calcium carbonate and up to 2 % wt. sodium or potassium citrate or acetate.

8. Smoking product according to claim 1 to 7, characterised in that a further tobacco sheet (TF-2) of the jacket is provided, which relative to the dry substance weight of the tobacco sheet consists of the following components ground wet individually or at least partly together:
a) 75 to 80 % wt. leaf tobacco consisting substantially of lamina and
b) 10 to 20 % wt. long-fibre cellulose and
c) 0 to 15 % wt. conventional additives such as binders, fillers, agents modifying combustion and aroma substances.

9. Smoking product according to claim 8, characterised in that the long-fibre cellulose was obtained from manila, sisal, flax, hemp, soft wood or their mixtures.

10. Smoking product according to claim 8 and 9, characterised in that the tobacco sheet (TF-2) contains up to 12% wt. calcium carbonate and/or up to 4 % wt. titanium dioxide and/or up to 2 % wt. sodium or potassium citrate or acetate.

11. Smoking product according to claim 8 to 10, characterised in that the tobacco sheet (TF-2) corresponds in its tobacco mixture composition important for taste to the composition of the cut tobacco mixture of the strand-like core.

12. Smoking product according to claim 7 to 11, characterised in that one of the tobacco sheets of the jacket is provided as an external spirally wound cover leaf sheet, and the other tobacco sheet as an axially adhered surrounding leaf sheet.

13. Smoking product according to claim 1 to 12, characterised in that the porosity of the jacket consisting of cover leaf and surrounding leaf is larger than 30 and less than 1000 Coresta units and is capable of being smoked on its own.

14. Smoking product according to claim 1 to 13, characterised in that it is provided with a conventional, optionally ventilated filter mouthpiece.

15. Use of a smoking product according to claim 1 to 13 as a cigarillo capable of being inserted into a conventional filter cigarette sleeve.

16. Smoking product according to claim 1 to 11, characterised in that the porosity of the jacket consisting of the cover leaf and the surrounding leaf is more than 10 000 Coresta units and is not capable of being smoked on its own.

17. Use of a smoking product according to claim 16 as a cigarillo insertable in a conventional filter cigarette sleeve.

18. Smoking product according to claim 1 to 13 and 16, characterised in that the chopped smoking tobacco of the core has an average cut width of about 2.2 mm.

19. Smoking product according to claim 18, characterised in that the tobacco types in the core consist of chopped smoking tobacco and have the following average cut widths:
Burley: 2.0 mm
Swelling tobacco: 2.1 mm
Virginia: 2.2 mm
Orient: 2.5 mm.

20. Smoking product according to claim 1 to 14, 16, 18 and 19, characterised in that the outermost layer of the jacket is formed as a sleeve provided with a filter and consisting of tobacco sheet which is spiral-wound and/or at least partially adhered in the form of a leaf with an axial overlap region, into which sheet the core of smoking tobacco enveloped by the inner tobacco sheet is insertable.

## Revendications

1. Produit à fumer en forme de bâtonnet, ayant un noyau ou une âme en forme de mèche en tabac à fumer émincé, qui est entourée d'une enveloppe constituée d'une ou plusieurs couches de feuilles de tabac fabriquées par un procédé de fabrication de papier à partir de cellulose de tabac, d'extrait de tabac, de cellulose étrangère et d'additifs habituels, dans lequel la couche la plus extérieure est enroulée en bande autour du produit à fumer comme feuille de couverture, en forme de spirale sous un angle aigu par rapport à l'axe longitudinal du produit à fumer, et est au moins en partie collée et dans lequel au moins l'une de ces couches enveloppant le noyau est une feuille de tabac collée dans le sens axial, et qui est composée de la manière suivante :
a) de 75 à 100% en poids, essentiellement de cellulose de tabac et d'extrait de tabac, de composants du tabac, qui peuvent être obtenus aussi bien à partir d'un mélange de tabac haché qu'également d'un matériau de nervures de tabac ;
b) de 0 à 20% en poids de cellulose étrangère : et
c) de 0 à 15% en poids d'additifs habituels tels que des liants, des matières de charge, des produits agissant sur la combustion et des aromatisants,
caractérisé en ce que
d) la cellulose de tabac est constituée d'un mélange de tabac haché et d'un matériau de matériau de nervures de tabac selon un rapport de 1:1,1 à 1:5 et
e) l'extrait de tabac est présent dans une proportion supérieure à 20% en poids exprimée par rapport à la matière sèche de la feuille de tabac.
f) l'extrait de tabac est obtenu à partir d'un mélange de tabac en feuilles en lamelles émincées et d'un matériau de nervures de tabac, selon un rapport pondéral de 1:5.

2. Produit à fumer selon la revendication 1, caractérisé en ce que dans la feuille de tabac (TF-1), les proportions de mélange entre le mélange de tabac en feuilles émincées ou de débris de tabac et le matériau de nervures de tabac, se trouvent dans la fourchette de 1:1,5 à 1:2,5.

3. Produit à fumer selon la revendication 1 ou 2, caractérisé en ce que le mélange de tabac en feuilles émincées ou les débris de tabac, duquel ou desquels est obtenue la feuille de tabac (TF-1) contient :
de 30 à 40% en poids de tabac de virginie,
de 35 à 55% en poids de tabac Burley,
de 5 à 10% en poids de tabac d'Orient et
de 1 à 10% en poids de matériau de nervures gonflées de tabac de Virginie
ayant une dimension particulaire d'au moins 1.75 mm.

4. Produit à fumer selon la revendication 1 à 3, caractérisé en ce que le matériau de nervures de tabac à partir duquel est obtenue la feuille de tabac (TF-1) se compose principalement de nervures de tabac de Virginie traitées à chaud et présentant une longueur d'environ 30 mm.

5. Produit à fumer selon la revendication 1 à 4, caractérisé en ce que, au cours de la préparation de la feuille de tabac (TF-1), l'extrait de tabac est introduit à raison de plus de 20% en poids exprimé par rapport à la matière sèche de la feuille de tabac.

6. Produit à fumer selon la revendication 5, caractérisé en ce que l'extrait de tabac consiste en :
a) un extrait obtenu à température élevée à partir de tabac en feuilles émincées et de matériau de nervures de tabac,
b) un extrait obtenu à haute température à partir de matériau de nervures de tabac, et
c) substances aromatiques extraites, facilement volatiles, aquasolubles et non aquasolubles.

7. Produit à fumer selon la revendication 1 à 6, caractérisé en ce que la feuille de tabac (TF-1) contient jusqu'à 12% en poids de carbonate de calcium et jusqu'à 2% en poids de citrate ou d'acétate de sodium ou de potassium.

8. Produit à fumer selon la revendication 1 à 7, caractérisé en ce que l'enveloppe comporte une autre feuille de tabac (TF-2), qui est constituée des composants suivants broyés à l'état humide seuls ou au moins en partie ensemble, dont les quantités sont exprimées par rapport à la matière sèche :
a) 75 à 80% en poids de tabac en feuilles constitué essentiellement de lamelles, et
b) 10 à 20% en poids de cellulose à longues fibres ainsi que
c) 0 à 15% en poids d'additifs habituels tels que liants, matières de charge, produits agissant sur la combustion et produits aromatisants.

9. Produit à fumer selon la revendication 8, caractérisé en ce que la cellulose à longue fibre est obtenue à partir de chanvre de Manille, de sisal, de lin, de chanvre, de bois tendre ou de leurs mélanges.

10. Produit à fumer selon la revendication 8 ou 9, caractérisé en ce que la feuille de tabac (TF-2) contient jusqu'à 12% en poids de carbonate de calcium et/ou jusqu'à 4% en poids de dioxyde de titane et/ou jusqu'à 2% en poids de citrate ou d'acétate de sodium ou de potassium.

11. Produit à fumer selon la revendication 8 à 10, caractérisé en ce que la feuille de tabac (TF-2), par la composition du mélange de tabac relevant le goût, correspond à la composition du mélange de tabac haché du noyau en forme de mèche.

12. Produit à fumer selon la revendication 7 à 11, caractérisé en ce que l'une des feuilles de tabac de l'enveloppe est prévue comme feuille de couverture enroulée en forme de spirale extérieure et en ce que l'autre feuille de tabac est prévue comme feuille d'enveloppe sous-jacente collée axialement.

13. Produit à fumer selon la revendication 1 à 12, caractérisé en ce que la porosité de l'enveloppe constituée de la feuille de couverture et de la feuille d'enveloppe sous-jacente est supérieure à 30 et inférieure à 1000 unités coresta et est fumable par elle-même.

14. Produit à fumer selon la revendication 1 à 13, caractérisé en ce qu'il est muni le cas échéant d'une embouchure filtre ventilée.

15. Application d'un produit à fumer selon la revendication 1 à 13, sous forme d'un cigarillo insérable dans un manchon à cigarette filtrant ordinaire.

16. Produit à fumer selon la revendication 1 à 11, caractérisé en ce que la porosité de l'enveloppe formée de la feuille de couverture et de la feuille d'enveloppe sous-jacente est supérieure à 10 000 unités coresta et n'est pas fumable par elle-même.

17. Application d'un produit à fumer selon la revendication 16, sous forme d'un cigarillo insérable dans un manchon à cigarette filtrant ordinaire.

18. Produit à fumer selon la revendication 1 à 13 et 16, caractérisé en ce que le tabac à fumer émincé du noyau a une largeur de coupe moyenne d'environ 2,2 mm.

19. Produit à fumer selon la revendication 18, caractérisé en ce que les sortes de tabac du noyau consistent en tabac à fumer émincé et présentent les largeurs de coupe moyennes suivantes :
Burley : 2 mm
Tabac gonflé : 2.1 mm
Virginie : 2.2 mm
Orient : 2.5 mm

20. Produit à fumer selon la revendication 1 à 14, 16, 18 et 19, caractérisé en ce que la couche la plus extérieure de l'enveloppe est fabriquée sous la forme d'un manchon muni d'un filtre et réalisé à partir d'une feuille de tabac chaque fois au moins partiellement collée, enroulée en forme de spirale et/ou en forme de feuille avec une zone axiale en recouvrement, feuille de tabac dans laquelle est insérable le noyau en tabac à fumer enveloppé de la feuille de tabac intérieure.
